# EUROPÄISCHE PATENTSCHRIFT

(11) **EP 1 027 961 B1**
(45) Veröffentlichungstag und Bekanntmachung des Hinweises auf die Patenterteilung: **20.08.2003**
(21) Anmeldenummer: 00810049.7
(22) Anmeldetag: 21.01.2000
(51) Int. Cl.: B25C 1/16

(54) **Pulverkraftbetriebenes Setzgerät**
Powder-actuated fastener driving tool
Outil de scellement actionné par poudre

(30) Priorität: 09.02.1999 DE 19905216
(43) Veröffentlichungstag der Anmeldung: 16.08.2000
(73) Patentinhaber: HILTI Aktiengesellschaft, 9494 Schaan (LI)
(72) Erfinder: Ehmig, Gerhard, 6830 Rankweil (AT)
(74) Vertreter: Wildi, Roland

(56) Entgegenhaltungen:
- WO-A-96/39281
- DE-A- 1 478 837

## Beschreibung

Die Erfindung betrifft ein pulverkraftbetriebenes Setzgerät gemäss dem Oberbegriff des Patentanspruchs 1.

Aus der DE-OS 14 78 837 ist ein Führungszylinder eines Setzgerätes bekannt, der über eine Innenbohrung und ein Kartuschenlager verfügt. In der Innenbohrung ist ein Treibkolben axial versetzbar angeordnet. Entgegen der Setzrichtung schliesst sich an die Innenbohrung das Kartuschenlager an, in dem eine Kartusche mit einer beispielsweise pulverförmigen Treibladung einsetzbar ist. Zwischen dem Kartuschenlager und der Innenbohrung erstreckt sich ein zylindrischer Verbindungskanal dessen Durchmesser kleiner ist als der Durchmesser des Kartuschenlagers. Der Verbindungskanal weist eine dem Kartuschenlager zugewandte Mündung auf, die sich in Richtung Kartuschenlager erweitert. Die Mündung wird von einer umlaufend ausgebildeten Phase gebildet.

Das Verwenden von Folienkartuschen ist bei diesem bekannten Setzgerät nicht möglich, da sich die Folienkartusche beim Zünden der Treibladung in den Verbindungskanal hinein kugelkalottenförmig aufweitet und anschliessend undefiniert platzt. Dabei gelangen Folienreste in die Innenbohrung des Führungszylinders und verschmutzen dieselbe, sodass in einer weiteren Folge Funktionsstörungen des Setzgerätes auftreten.

Der Erfindung liegt die Aufgabe zugrunde, ein pulverkraftbetriebenes Setzgerät zu schaffen, mit dem in Folienkartuschen bevorratete Treibladungen ohne Funktionsstörungen des Setzgerätes einfach und sicher zündbar sind.

Die Lösung dieser Aufgabe erfolgt durch ein pulverkraftbetriebenes Setzgerät, welches die im kennzeichnenden Abschnitt des Patentanspruchs 1 angeführten Merkmale aufweist.

Mit Hilfe des ersten scharfkantigen Umfangsabschnittes wird die Folienkartusche an einer genau definierten Stelle durch Einreissen zum Aufplatzen gebracht, nachdem sich in der Folienkartusche ein für das vollständige Verbrennen der Treibladung notwendiger Druck aufgebaut hat. Der erfindungsgemässe, zweite Umfangsabschnitt wirkt dem Einreissen der Folie entgegen und sorgt dafür, dass jener welcher in den Verbindungskanal ragt, sicher an dem restlichen Teil der Folie verbleibt und nicht in die Innenbohrung des Führungszylinders gelangt.

Damit der von der gezündeten Kartusche erzeugte Treibladungsdruck ungehindert durch den Verbindungskanal hindurch in die Innenbohrung des Führungzylinders gelangen kann, und der Verbindungsbereich zwischen dem eingerissenenen bzw. aufgeplatzten Folienabschnitt sowie dem restlichen Teil der Folie so gross wie möglich ist, erstreckt sich vorzugsweise der zweite Umfangsabschnitt höchstens über den halben Gesamtumfang der Mündung.

Um den in den Verbindungskanal ragenden Folienabschnitt in Form einer Zunge mit zwei im wesentlichen parallel zueinander verlaufenden Seitenrändem und einem halbkreisförmigen Endbereich schaffen zu können, ist zweckmässigerweise der erste Umfangsabschnitt der Mündung im wesentlichen U-förmig und der zweite Umfangsabschitt geradlinig ausgebildet.

Zum Zwecke einer wirtschaftlichen Herstellung des Verbindungskanals weist vorzugsweise der sich in Setzrichtung an die Mündung anschliessende Teil des Verbindungskanals einen von einer kreisrunden Form abweichenden Querschnitt auf.

Die Erfindung wird anhand einer/mehrerer Zeichnungen, die ein/mehrere Ausführungsbeispiele wiedergibt/wiedergeben, näher erläutert. Es zeigen:
- Fig. 1: ein erfindungsgemässes Kartuschenlager mit einem sich daran anschliessenden Verbindungskanal;
- Fig. 2: eine Draufsicht auf das Kartuschenlager und den Verbindungskanal gemäss Fig. 1.

Das in den Fig. 1 und 2 dargestellte Kartuschenlager 5 schliesst sich entgegen der Setzrichtung an eine Innenbohrung 2 eines Führungszylinders 1 an. In der Innenbohrung 2 ist ein Treibkolben 3 axial verschiebbar angeordnet. Zwischen der Innenbohrung 2 und dem Kartuschenlager 5 erstreckt sich ein Verbindungskanal 4, der einen von der kreisrunden Form abweichenden Querschnitt aufweist. Der Verbindungskanal 4 weist eine dem Kartuschenlager 5 zugewandte Mündung 9 auf, die sich aus zwei Umfangsabschnitten 10, 11 zusammensetzt. Ein erster Umfangsabschnitt 10 ist scharfkantig ausgebildet. Ein zweiter Umfangsabschnitt 11 ist mit einem Radius versehen, der beispielsweise 0,5 bis 4 mm beträgt. Der erste scharfkantige Umfangsabschnitt 10 und die sich daran anschliessende Wandung des Verbindungskanals 4 sind im wesentlichen U-förmig ausgebildet. Der zweite, mit einem Radius versehene Umfangsabschnitt 11 und die sich daran anschliessende Wandung des Verbindungskanals 4 sind geradlinig ausgebildet. Der erste Umfangsabschnitt 10 entspricht beispielsweise, wie in dem Ausführungsbeispiel gemäss Fig. 2 dargestellt ist, dem 2-fachen zweiten Umfangsabschnitt 11.

In dem Kartuschenlager 5 befindet sich eine Folienkartusche 12, die mit einer pulverförmigen Treibladung 13 gefüllt ist. Gezündet wird die Treibladung 13 mittels zweier Elektroden 7, 8 zwischen denen sich ein Lichtbogen bildet, wenn die Elektroden 7, 8 mit einer nicht dargestellten elektrischen Stromquelle in Verbindung gebracht werden und Strom durch die Elektroden 7, 8 fliesst. Die beiden Elektroden 7, 8 sind fest mit einem Gehäuse 6 eines nicht näher dargestellten Setzgerätes verbunden und durchstossen den Boden der Folienkartusche 12. Dieser Boden ist wie auch der die Treibladung 13 aufnehmende Bereich 15 der Folienkartusche aus einer dünnwandigen Folie gebildet.

Der dem Boden gegenüberliegende, im Bereich der Mündung 9 des Verbindungskanals 4 angeordnete Teil der Folienkartusche 12 ist entlang des ersten, scharfkantigen Umfangsabschnittes 10 eingerissen und ragt als zungenförmig ausgebildeter Folienrest 14 über den mit einem Radius versehenen zweiten Umfangsabschnitt 11 in den Verbindungskanal 4.

## Patentansprüche

1. Pulverkraftbetriebenes Setzgerät mit einem eine Innenbohrung (2) aufweisenden Führungszylinder (1), in der ein Treibkolben (3) axial versetzbar angeordnet ist, einem mit dem Führungszylinder (1) in Verbindung stehenden Kartuschenlager (5), dessen lichte Weite (W) in Setzrichtung abnimmt und einem das Kartuschenlager (5) mit der Innenbohrung (2) verbindenden Verbindungskanal (4), **dadurch gekennzeichnet, dass** eine dem Kartuschenlager ( 5) zugewandte Mündung (9) des Verbindungskanals (4) einen ersten, scharfkantigen Umfangsabschnitt (10) und einen mit einem Radius versehenen, zweiten Umfangsabschnitt (11) aufweist.

2. Setzgerät nach Anspruch 1, **dadurch gekennzeichnet, dass** sich der zweite Umfangsabschnitt (11) höchstens über den halben Gesamtumfang der Mündung (9) erstreckt.

3. Setzgerät nach Anspruch 1 oder 2, **dadurch gekennzeichnet, dass** der erste Umfangsabschnitt (10) im wesentlichen U-förmig und der zweite Umfangsabschitt (11) geradlinig ausgebildet ist.

4. Setzgerät nach Anspruch 1 oder 2, **dadurch gekennzeichnet, dass** der sich in Setzrichtung an die Mündung (9) anschliessende Teil des Verbindungskanals (4) einen von einer kreisrunden Form abweichenden Querschnitt aufweist.

## Claims

1. Powder-actuated setting tool with a guide cylinder (1) having an internal bore (2) in which a driving piston (3) is axially displaceably arranged, with a cartridge chamber (5) whose inner width (W) decreases in the setting direction communicating with the guide cylinder (1), and with a connecting passageway (4) connecting the cartridge chamber (5) with the internal bore (2), **characterized in that** the opening (9) of the connecting passageway (4) leading into the cartridge chamber (5) has a first, sharp-edged peripheral portion (10) and a second, radiused peripheral portion (11).

2. Setting tool according to Claim 1, **characterized in that** the second peripheral portion (11) extends over not more than half the total periphery of the opening (9).

3. Setting tool according to Claim 1 or Claim 2, **characterized in that** the first peripheral portion (10) is substantially U-shaped, and the second peripheral portion (11) is rectilinear.

4. Setting tool according to Claim 1 or Claim 2, **characterized in that** the part of the connecting passageway (4) adjoining the opening (9) in the setting direction has a non-circular cross-section.

## Revendications

1. Outil de scellement par explosif, comprenant un cylindre de guidage (1) qui est pourvu d'un alésage intérieur (2) et dans lequel un piston-poussoir (3) est disposé avec une possibilité de déplacement axial, un logement de cartouche (5) qui communique avec le cylindre de guidage (1) et dont l'ouverture libre (W) diminue dans le sens d'enfoncement, et un canal de liaison (4) reliant le logement de cartouche (5) à l'alésage intérieur (2), **caractérisé en ce qu'**un orifice débouchant (9) du canal de liaison (4) tourné vers le logement de cartouche (5) comporte une première portion circonférentielle à arête vive (10) et une seconde portion circonférentielle (11) pourvue d'un rayon.

2. Outil de scellement selon la revendication 1, **caractérisé en ce que** la seconde portion circonférentielle (11) s'étend au plus sur la moitié de la circonférence totale de l'orifice débouchant (9).

3. Outil de scellement selon la revendication 1 ou 2, **caractérisé en ce que** la première portion circonférentielle (10) est sensiblement en forme de U et la seconde portion circonférentielle (11) est rectiligne.

4. Outil de scellement selon la revendication 1 ou 2, **caractérisé en ce que** la partie du canal de liaison (4) raccordée à l'orifice débouchant (9) dans le sens d'enfoncement présente une section transversale différente de la forme circulaire.
